# FASCICULE DE BREVET EUROPEEN

(11) **EP 2 042 342 B1**
(45) Date de publication et mention de la délivrance du brevet: **11.12.2013**
(21) Numéro de dépôt: 08165254.7
(22) Date de dépôt: 26.09.2008
(51) Int. Cl.: B42D 15/00, B42D 15/10

(54) **Document sécurisé, procédé et dispositif d'authentification d'un tel document et procédé de fabrication d'un tel document**
Sicherheitsdokument, Authentifizierungsverfahren und -vorrichtung für ein solches Dokument und Herstellungsverfahren eines solchen Dokument
Security document, method and device for authenticating such document and method of manufacturing such document

(30) Priorité: 28.09.2007 FR 0757952
(43) Date de publication de la demande: 01.04.2009
(73) Titulaire: Oberthur Technologies, 92700 Colombes (FR)
(72) Inventeur: Guerard, Denis, 35200 Rennes (FR)
(74) Mandataire: Imbert de Tremiolles, Ghislain

(56) Documents cités:
- WO-A-03/095228
- WO-A-2006/084686
- DE-A1- 10 344 384
- DE-A1- 19 735 293
- DE-A1-102006 049 284
- GB-A- 2 258 426
- US-A1- 2004 028 225

## Description

La présente invention concerne les dispositifs d'authentification et plus particulièrement les documents sécurisés multicouches dont les couches sont scellées de façon inamovible ainsi que des procédés et des dispositifs pour sécuriser l'authentification de tels documents ainsi qu'un procédé de fabrication de tels documents.

Alors que les documents sécurisés tels que les titres de transport et les cartes d'identité, en papier ou en matière plastique, comprenant ou non un microcircuit, sont couramment utilisés pour de nombreuses applications, il existe un besoin d'identification et/ou d'authentification permettant par exemple d'identifier un motif caché ou un élément graphique d'authentification pour vérifier que ceux-ci n'ont pas été fabriqués frauduleusement.

Les documents sécurisés sont notamment les cartes de paiement, par exemple de type débit ou crédit, les cartes de transport, les cartes SIM (acronyme de *Subscriber Identity Module* en terminologie anglo-saxonne), les cartes d'identité, les passeports, les cartes de séjour, les permis de conduire ou les carte grises pour véhicule.

La demande de brevet DE 197 35 293 décrit un dispositif d'authentification pour produits de valeur. Un élément d'authentification est utilisé en combinaison avec un élément luminescent pour permettre d'authentifier le produit quelles que soit les conditions d'éclairage. L'élément luminescent, monté sur un support, est disposé sous l'élément d'authentification de telle sorte que, lorsque l'élément luminescent est activé, l'élément d'authentification puisse être observé. L'élément luminescent peut notamment être activé par un champ électrique.

La demande de brevet WO 2006/084686 divulgue un dispositif multicouche comprenant des structures de diffraction et un procédé de fabrication d'un tel dispositif utilisant notamment des matières photosensibles. Ce dispositif peut comprendre des éléments d'authentification tels que des hologrammes.

La demande de brevet WO 03/095228 décrit un dispositif optique adapté notamment à l'authentification de billets de banque et de carte de crédit. Le dispositif optique est adapté à produire des variations de couleurs à l'aide d'interférences selon l'angle de visualisation,

La demande de brevet US 2004/0028225 décrit un exemple de dispositif permettant d'authentifier un objet tel qu'une carte plastique d'identification. Selon cette solution, le dispositif d'authentification comporte plusieurs couches de papier ou de plastique, une des couches comportant des pigments thermochromiques et une des couches comportant un circuit d'oscillation. Lorsque le document est placé dans un champ électromagnétique approprié, les pigments changent de couleur en raison de la chaleur dissipée par la résistance du circuit d'oscillation. Une marque d'identification est ainsi rendue visible.

Alternativement, la marque d'identification peut être imprimée derrière une couche thermochromique qui est opaque en absence de chaleur mais qui devient transparente lorsqu'elle est chauffée, rendant ainsi la marque d'identification imprimée visible. L'encre réactive à la température peut également être cachée derrière une couche d'impression ou un hologramme de sécurité, ce qui prévient toute manipulation. L'hologramme ou la couche d'impression devant être enlevé au moment de la certification devant le client.

Bien que cette solution soit satisfaisante dans certaines circonstances, elle n'est pas suffisante pour authentifier l'origine de la carte d'identification pour certaines applications. En effet, si les pigments thermochromiques sont placés sur une couche interne du document sécurisé, il est nécessaire, pour que les éléments d'authentification soient visibles dans des conditions normales, par exemple à la lumière du jour et à une température comprise entre 15°C et 25°C, d'utiliser des matériaux transparents. Une telle contrainte limite le nombre d'applications envisageables, de nombreux documents étant réalisés à partir de matériaux opaques. Par ailleurs, si les pigments thermochromiques sont placés sur une couche externe du document sécurisé, le document sécurisé peut être falsifié.

L'invention permet de résoudre au moins un des problèmes exposés précédemment.

L'invention a ainsi pour objet un document sécurisé comportant une pluralité de couches superposées et scellées de façon inamovible, formant deux faces externes sensiblement parallèles, une desdites couches comportant sur une face interne un motif réalisé au moins partiellement avec une encre dont les caractéristiques varient avec les conditions physiques dans lesquelles se trouve au moins une partie dudit document sécurisé, le document sécurisé comprenant en outre au moins une zone opaque formée entre ledit motif et l'une desdites deux faces externes, ladite zone opaque masquant au moins partiellement ledit motif.

L'invention permet ainsi d'insérer dans un document sécurisé une marque d'identification protégée de toute altération ou modification frauduleuse. De plus, la marque d'identification insérée dans le document sécurisé est indétectable par une personne non informée de l'existence de cette marque. Ainsi, un fraudeur ne connaissant pas l'existence de cette marque d'identification ne peut produire que de faux documents sécurisés, identifiables par des personnes informées, car démunies de cette marque d'identification.

Le document sécurisé est par exemple une carte à microcircuit. Son épaisseur peut être sensiblement égale à 0,76mm. Il peut être conforme à la norme ISO 7816. Au moins l'une des couches peut être réalisée en plastique. L'épaisseur d'une couche comprenant au moins une partie de la zone opaque est par exemple comprise entre 100 et 350µm.

Ladite encre est avantageusement une encre thermochromatique, photochromatique, électrochromatique ou piézochromatique dont les propriétés sont connues.

Selon un premier mode de réalisation, ladite encre comprend au moins deux états liés aux conditions physiques dans lesquelles se trouve au moins une partie dudit document sécurisé, l'un desdits au moins deux états permettant la visualisation dudit motif au travers de ladite au moins une zone opaque, ledit un desdits au moins deux états étant, de préférence, un état selon lequel ladite encre est colorée. Ainsi, connaissant les conditions selon lesquelles l'encre est visible et invisible, il est possible d'identifier le motif et son état, visible ou non, pour authentifier le document sécurisé.

L'invention a aussi pour objet un procédé de fabrication d'un document sécurisé tel que décrit précédemment, le procédé comprenant les étapes suivantes,
- impression d'au moins une partie dudit motif avec ladite encre sur une face d'une première couche de ladite pluralité de couches ; et,
- assemblage de ladite première couche comprenant ledit motif avec au moins une seconde couche, ledit motif étant situé entre lesdites première et seconde couches.
   L'assemblage des couches peut être réalisé par laminage.
   L'invention a aussi pour objet un procédé d'authentification d'un document sécurisé tel que décrit précédemment, le procédé comprenant les étapes suivantes,
- éclairage d'au moins une partie dudit document sécurisé comprenant au moins une partie dudit motif avec une lumière intense ;
- visualisation d'au moins une partie dudit motif au travers de ladite au moins une zone opaque ;
- changement des conditions physiques dans lesquelles se trouve au moins une partie dudit document sécurisé ; et,
- observation de l'évanescence d'au moins une partie dudit motif.

L'invention permet ainsi d'authentifier un document sécurisé tel que décrit précédemment.

Le procédé comprend en outre avantageusement une étape de mise en oeuvre d'une source de lumière artificielle pour générer ladite lumière intense.

Alternativement, un second motif, différent dudit motif appelé premier motif, est réalisé sur une face interne, ledit second motif étant au moins partiellement aligné avec ledit premier motif et ladite au moins une zone opaque formée entre ledit motif et l'une desdites deux faces externes. Selon ce mode de réalisation, deux motifs d'authentification sont utilisés, le premier motif étant en outre utilisé pour masquer au moins partiellement le second motif.

De façon avantageuse, ladite encre comprend au moins deux états liés aux conditions physiques dans lesquelles se trouve au moins une partie dudit document sécurisé, l'un desdits au moins deux états permettant la visualisation dudit second motif au travers de ladite au moins une zone opaque, ledit un desdits au moins deux états étant de préférence un état selon lequel ladite encre est translucide. Ainsi, connaissant les conditions selon lesquelles l'encre est visible et invisible, il est possible d'identifier le premier et le second motifs et leur état, visible ou non, pour authentifier le document sécurisé.

L'invention a aussi pour objet un procédé de fabrication d'un document sécurisé tel que décrit précédemment, le procédé comprenant les étapes suivantes,
- impression d'au moins une partie dudit premier motif avec ladite encre sur une face d'une première couche de ladite pluralité de couches ;
- impression d'au moins une partie dudit second motif sur ladite au moins une partie dudit premier motif ; et,
- assemblage de ladite couche comprenant ledit premier motif avec au moins une seconde couche, lesdits premier et second motifs étant situés entre lesdites première et seconde couches.

Alternativement, le procédé de fabrication d'un document sécurisé tel que décrit précédemment comprend les étapes suivantes,
- impression d'au moins une partie dudit premier motif avec ladite encre sur une face d'une première couche de ladite pluralité de couches ;
- impression d'au moins une partie dudit second motif sur une face d'une seconde couche ; et,
- assemblage desdites première et seconde couches, lesdits premier et second motifs étant situés entre lesdites première et seconde couches.

L'assemblage des couches peut être réalisé par laminage.

L'invention a aussi pour objet un procédé d'authentification d'un document sécurisé tel que décrit précédemment, le procédé comprenant les étapes suivantes,
- éclairage d'au moins une partie dudit document sécurisé comprenant au moins une partie dudit premier motif et au moins une partie dudit second motif avec une lumière intense ;
- visualisation d'au moins une partie dudit premier motif au travers de ladite au moins une zone opaque ;
- changement des conditions physiques dans lesquelles se trouve au moins une partie dudit document sécurisé ; et,
- visualisation d'au moins une partie dudit second motif au travers de ladite au moins une zone opaque.

L'invention permet ainsi d'authentifier un document sécurisé tel que décrit précédemment.

Le procédé comprend en outre avantageusement une étape de mise en oeuvre d'une source de lumière artificielle pour générer ladite lumière intense.

L'invention a également pour objet un dispositif pour authentifier un document sécurisé tel que décrit précédemment, le dispositif comprenant les moyens suivants,
- moyens pour recevoir pour ledit document sécurisé;
- moyens pour éclairer au moins partiellement ledit document sécurisé lorsque ledit document sécurisé est placé dans lesdits moyens pour recevoir pour ledit document sécurisé;
- moyens pour modifier l'état de ladite encre dont les caractéristiques varient avec les conditions physiques dans lesquelles se trouve au moins une partie dudit document sécurisé ; et,
- moyens pour isoler optiquement lesdits moyens d'éclairage.

D'autres avantages, buts et caractéristiques de la présente invention ressortent de la description détaillée qui suit, faite à titre d'exemple non limitatif, au regard des dessins annexés dans lesquels :
- la figure 1 représente un document sécurisé adapté à mettre en oeuvre l'invention ;
- la figure 2 illustre un premier exemple de mise en oeuvre de l'invention dans un document sécurisé ;
- la figure 3, comprenant les figures 3a, 3b et 3c, illustre l'observation qui peut être réalisée du document sécurisé représenté sur la figure 2 ;
- la figure 4 illustre un exemple du procédé pouvant être utilisé pour fabriquer le document sécurisé illustré sur les figures 2 et 3 ;
- la figure 5 illustre un second exemple de mise en oeuvre de l'invention dans un document sécurisé ;
- la figure 6, comprenant les figures 6a, 6b et 6c, illustre l'observation qui peut être réalisée du document sécurisé représenté sur la figure 5 ; et,
- la figure 7 illustre un exemple de dispositif pour authentifier un document sécurisé selon l'invention, c'est-à-dire pour vérifier la présence d'un motif particulier dans l'épaisseur du document sécurisé.

La figure 1 illustre un document sécurisé 100 adapté à mettre en oeuvre l'invention. Le document sécurisé 100 comprend ici un microcircuit dont les connecteurs 105 sont visibles ainsi qu'un ensemble de motifs dessinés 110, aussi appelé un visuel, déterminé par le client.

Le document sécurisé 100 a par exemple une épaisseur d'environ 0,76mm. Cette carte peut notamment être conforme à la norme ISO 7816 en ce qui concerne ses dimensions.

Le document sécurisé 100 est de préférence un document personnel.

Le document sécurisé 100 comprend avantageusement un ensemble de feuilles en papier et/ou en matière plastique assemblées en couches et scellées, par exemple, par collage et/ou lamination, à froid et/ou à chaud, de façon inamovible. Les couches peuvent également être déposées les unes sur les autres par des procédés tels que le moulage. De façon générale, le terme assemblage désigne ici tous les procédés permettant de juxtaposer au moins deux couches.

L'invention peut être mise en oeuvre dans une partie seulement du document sécurisé. Par exemple, lorsqu'un document sécurisé en papier comprend plusieurs pages, l'invention peut être mise en oeuvre dans la couverture ou dans une page particulière.

Le document sécurisé 100 peut être, en particulier, une carte de paiement, par exemple de type débit ou crédit, une carte de transport, une carte SIM. Le document sécurisé 100 peut également être un document officiel, tel qu'une carte d'identité, un passeport, une carte de séjour, un permis de conduire ou une carte grise.

Selon l'invention la carte 100 comprend des moyens de sécurisation intégrés au corps de la carte pour rendre la fabrication de faux documents sécurisés particulièrement difficile et pour détecter facilement les documents sécurisés frauduleusement fabriqués.

La figure 2 illustre un premier exemple de mise en oeuvre de l'invention dans un document sécurisé. La figure 2 est une vue partielle, en perspective, du document sécurisé 200, illustrant les couches formant ce document avant qu'elles ne soient assemblées et scellées.

Le document sécurisé 200 comprend ici cinq couches formant le corps du document.

Les couches 205 et 210 sont des couches externes de protection, aussi appelées couches supérieures ou *overlay* en terminologie anglo-saxonne. Ces couches sont avantageusement transparentes et ont typiquement une épaisseur comprise entre environ 30 et 50µm. Les couches 205 et 210 peuvent comprendre des motifs particuliers. De tels motifs sont avantageusement imprimés après la fabrication de la carte.

Les couches 215 et 220 sont les couches utilisées comme support pour le visuel. Ces couches ont typiquement une épaisseur comprise entre 100 et 350um. Les couches 215 et 220 sont ici opaques de telle sorte qu'il n'est pas possible d'observer ni de distinguer des motifs qui seraient reproduits entre ces couches, dans des conditions normales d'éclairage. Des conditions normales d'éclairage sont définies ici comme étant des conditions d'éclairage naturel ou artificiel ne faisant pas appel à des instruments optiques particuliers. Des motifs sont de préférence imprimés sur les faces externes des couches 215 et 220. Ces motifs, formant le visuel, sont visibles à travers les couches 205 et 210. Par ailleurs, l'opacité des couches 215 et 220 peut être réalisée selon des motifs particuliers, obtenus par exemple par impression, les couches opaques 215 et 220 sont alors partiellement opaques.

Les couches opaques 215 et 220 peuvent être des couches réalisées en papier ou dans un plastique standard, couramment utilisée dans la fabrication de la carte d'identification. Ces couches peuvent être réalisées, par exemple, en PVC (sigle de *PolyVinyl Chloride* en terminologie anglo-saxonne), en polyéthylène téréphtalate (PETG ou PETF) ou en ABS/PVC (Acrylonitrile Butadiène Styrène). A titre d'illustration, les sociétés Galazzi, Klockner, INEOS et Dupont fabriquent de telles feuilles de plastique, par exemple de couleur blanche, et les sociétés Bayer et PPG fabriquent le PC (sigle de Polycarbonate) et le Teslin (Teslin est une marque), aussi appelé papier synthétique, respectivement.

La couche 225 est une couche intérieure utilisée ici comme support pour un élément graphique 230 permettant l'authentification du document sécurisé 200. Alternativement, l'élément graphique d'authentification 230 peut être déposé, par exemple imprimé, sur l'une des faces internes des couches 215 et 220. La couche 225 n'est alors pas nécessaire pour mettre en oeuvre l'invention. Ainsi, bien que le document sécurisé 200 comporte ici cinq couches, l'invention peut être mise en oeuvre avec un nombre de couches supérieur ou inférieur.

L'élément graphique d'authentification 230 est caché entre les couches opaques 215 et 220 de telle sorte qu'il n'est visible qu'à l'aide d'une source lumineuse intense, de préférence ponctuelle, par réflexion ou, avantageusement, par transparence.

De façon avantageuse, l'élément graphique d'authentification 230 est imprimé à l'aide d'une encre dont la structure interne change lorsqu'elle est exposée à des variations physiques de son environnement. Par exemple, l'encre constituant l'élément graphique d'authentification 230 peut être une encre thermochromique qui change de couleur lorsqu'elle est chauffée, une encre photochromique qui change de couleur lorsqu'elle est exposée à des rayons ultraviolets (UV), une encre électrochromique qui change de couleur lorsqu'elle est soumise à un champ électrique ou une encre piézochromique qui change de couleur selon la pression à laquelle elle est soumise.

Selon un mode de réalisation particulier, l'encre constituant l'élément graphique d'authentification 230 est colorée lorsqu'elle est dans un environnement normal d'utilisation du document sécurisé 200. Un environnement normal d'utilisation est, par exemple, une température comprise 0°C et 35°C. Lorsque le document sécurisé est soumis à des contraintes particulières, par exemple une température supérieure à 40°C, l'encre constituant l'élément graphique 230 devient transparente

Ainsi, lorsque le document sécurisé 200 est observé dans des conditions normales d'éclairage, l'élément graphique d'authentification 230 n'est pas visible. Lorsque le document sécurisé 200 est observé, au moins partiellement, à l'aide d'une lumière intense, de préférence ponctuelle, par réflexion ou, avantageusement, par transparence, l'élément graphique d'authentification 230 est visible. Dans le cas d'une encre thermochromique, l'élément graphique d'authentification 230 disparaît lorsqu'il est chauffé. La source de chaleur peut être la source de lumière intense elle-même ou une source distincte.

L'observation de ces trois états permet d'authentifier le document sécurisé.

La figure 3, comprenant les figures 3a, 3b et 3c, illustre l'observation qui peut être réalisée du document sécurisé 200 présenté sur la figure 2.

La figure 3a représente une vue du document sécurisé 200 dans des conditions normales d'éclairage et dans un environnement normal d'utilisation. La figure 3a représente donc le document sécurisé 200 tel qu'il peut être visualisé par un utilisateur. Comme illustré, un visuel 300 est imprimé sur le document sécurisé. Le visuel est par exemple imprimé sur une face externe des couches opaques (références 215 et 220 sur la figure 2) et visible à travers l'overlay (références 205 et 210 sur la figure 2).

A nouveau, les conditions normales d'éclairage sont, par exemple, un éclairage naturel ou artificiel ne faisant pas appel à des instruments optiques et un environnement normal d'utilisation est, par exemple, une température comprise entre 0°C et 35°C.

Dans ces conditions, les couches opaques (références 215 et 220 sur la figure 2) dissimulent l'élément graphique d'authentification 230.

La figure 3b représente une vue du document sécurisé 200, éclairé à l'aide d'une lumière intense et ponctuelle, vu par transparence, dans un environnement normal d'utilisation. La lumière intense et ponctuelle est obtenue, par exemple, à l'aide d'un dispositif tel qu'une source lumineuse Flexilux de la société Schölly (Flexilux est une marque). Comme illustré, la lumière intense et ponctuelle permet de révéler l'élément graphique d'authentification 230.

La figure 3c représente une vue du document sécurisé 200, éclairé à l'aide d'une lumière intense et ponctuelle, vu par transparence, dans un environnement particulier d'utilisation, par exemple un environnement dans lequel le document sécurisé 200 est, au moins partiellement, porté à une température supérieure à 40°C. La chaleur peut être générée par la source de lumière intense ou par une autre source. Dans ces conditions, l'encre utilisée pour imprimer l'élément graphique d'authentification 230 devient transparente et, par conséquent, l'élément graphique d'authentification 230 n'est plus visible.

La combinaison des couches opaques et des éléments graphiques d'authentification imprimés à l'aide d'une encre dont les caractéristiques varient avec les conditions physiques dans lesquelles se trouve la carte d'identification permet de renforcer le niveau de sécurité des cartes. En effet, bien que les éléments graphiques d'authentification soient visibles dans un environnement normal d'utilisation, ils ne peuvent être observés que par réflexion ou, avantageusement, par transparence à l'aide d'un éclairage artificiel intense. De plus, les éléments graphiques d'authentification dissimulés disparaissent dans des conditions particulières, par exemple si la carte d'identification est chauffée, ajoutant ainsi un niveau de contrôle supplémentaire. Cette sécurité est très difficilement violable car les éléments graphiques d'authentification sont protégés entre deux couches scellées du document sécurisé.

Ainsi, l'authentification d'un document sécurisé tel que le document sécurisé 200, peut comprendre les étapes suivantes,
- analyse du document sécurisé dans des conditions normales d'éclairage et dans un environnement normal d'utilisation pour déceler une anomalie éventuelle visible ;
- analyse du document sécurisé à l'aide d'une source lumineuse intense, de préférence ponctuelle, dans un environnement normal d'utilisation, pour identifier, par réflexion ou, avantageusement, par transparence, un élément graphique d'authentification ; et,
- analyse du document sécurisé à l'aide d'une source lumineuse intense, de préférence ponctuelle, dans un environnement particulier d'utilisation, par exemple à proximité d'une source de chaleur, pour observer la disparition de l'élément graphique d'authentification.

La figure 4 illustre un exemple de procédé pouvant être utilisé pour la fabrication du document sécurisé illustré sur les figures 2 et 3.

Une étape 400 a pour objet d'imprimer un visuel client, c'est-à-dire un motif déterminé par un client pour décorer ses documents sécurisés, sur la face extérieure de l'une ou des deux couches opaques. Ce motif correspond au motif 300 de la figure 3.

Une étape 405 a pour objet d'imprimer les éléments graphiques d'authentification utilisés pour authentifier le document sécurisé. Ce motif correspond au motif 230 des figures 2 et 3. Selon le premier mode de réalisation, l'impression des éléments graphiques d'authentification est réalisée sur une des couches intérieures. Une couche intérieure est ici une face interne des couches opaques ou, plus généralement, une face d'une couche comprise entre les couches opaques. Les éléments graphiques d'authentification sont ici imprimés à l'aide d'une encre dont les caractéristiques varient avec les conditions physiques dans lesquelles se trouve la carte d'identification, par exemple une encre thermochromique.

Les étapes 410 et 415 permettent d'assembler et de sceller les couches constituant le corps du document sécurisé, c'est-à-dire les couches 205, 210, 215, 220 et 225 illustrées sur la figure 2, par exemple par laminage. Un tel assemblage peut être réalisé en deux phases. Une première phase consiste par exemple en un cycle chaud, d'une durée de 5 à 30 minutes avec une température comprise entre 50 et 200°C et une pression comprise entre 50 et 200 N/cm². Une seconde phase consiste par exemple en un cycle froid, d'une durée de 5 à 30 minutes avec une température comprise entre 0 et 100°C et une pression comprise entre 50 et 300 N/cm².

Les documents sécurisés sont ensuite découpés au format souhaité (étape 420). Il est alors possible d'ajouter des options aux documents sécurisés ainsi réalisés (étape 425). De telles options résident par exemple dans l'ajout d'hologrammes ou dans la personnalisation. Le motif 300 de la figure 3 peut ainsi être réalisé durant cette étape.

La figure 5 illustre un second exemple de mise en oeuvre de l'invention dans le document sécurisé 500. Comme la figure 2, la figure 5 est une vue partielle, en perspective, d'un document sécurisé illustrant les couches formant ce document sécurisé. La carte d'identification 500 comprend ici cinq couches.

Les couches 505 et 510 sont les couches externes de protection, de préférence transparentes, qui peuvent comprendre des motifs particuliers dessinés.

Les couches 515 et 520 sont les couches utilisées comme support pour le visuel. Les couches 515 et 520 sont ici opaques de telle sorte qu'il n'est pas possible, dans des conditions normales d'éclairage, c'est-à-dire sans l'aide de dispositifs optiques particuliers, d'observer des motifs qui seraient reproduits entre ces couches. Des motifs sont avantageusement imprimés sur les faces externes des couches 515 et 520. Par ailleurs, l'opacité des couches 515 et 520 peut être réalisée selon des motifs particuliers, les couches opaques 515 et 520 sont alors partiellement opaques.

A nouveau, les couches opaques 515 et 520 sont des couches pouvant être réalisées en papier ou à partir de plastiques standard, couramment utilisés dans la fabrication de la carte d'identification. Ces couches peuvent être réalisées, par exemple, en PVC, en polyéthylène téréphtalate (PETG ou PETF) ou en ABS/PVC.

La couche 525 est une couche intérieure utilisée ici comme support pour un élément graphique permettant l'authentification du document sécurisé 500. Alternativement, l'élément graphique d'authentification peut être déposé, par exemple imprimé, sur l'une des faces internes des couches 515 et 520. La couche 525 n'est alors pas nécessaire pour mettre en oeuvre l'invention. Ainsi, bien que le document sécurisé 500 comporte ici cinq couches, l'invention peut être mise en oeuvre avec un nombre de couches supérieur ou inférieur.

Selon le mode de réalisation présenté sur la figure 5, un élément graphique d'authentification 540, ici un coeur, est caché entre deux films d'encre 530 et 535 dont la structure interne change lorsqu'elle est exposée à des variations physiques de son environnement. Par exemple, cette encre peut être une encre thermochromique, une encre photochromique, une encre électrochromique ou une encre piézochromique. Les films d'encre 530 et 535 sont de préférence situés entre les couches opaques 515 et 520 et représente, avantageusement, un motif prédéterminé et identifiable.

L'élément graphique d'authentification 540 est caché entre les couches opaques 215 et 220 et entre les films d'encre 530 et 535 de telle sorte qu'il n'est visible que par réflexion ou, avantageusement, par transparence, à l'aide d'une source lumineuse intense, de préférence ponctuelle, sous certaines conditions. De façon avantageuse, l'encre des films 530 et 535 est opaque lorsqu'elle est dans un environnement normal d'utilisation du document sécurisé 500, par exemple lorsque la température est comprise entre 0°C et 35°C, et devient transparente lorsqu'elle est soumise à des contraintes particulières, par exemple lorsque la température est supérieure à 40°C pour révéler, par réflexion ou, avantageusement, par transparence, l'élément graphique d'authentification 540.

L'encre utilisée par les films 530 et 535 est par exemple l'encre UV "35" 75020 de la société PETREL ou l'encre 3Z7U538 de la société SICPA. Ces encres sont déposées par sérigraphie. Elles sont noires à température ambiante et deviennent transparentes à partir de 35°C et de 38°C, respectivement.

L'élément graphique d'authentification 540 peut être imprimé à l'aide d'une encre standard ou à l'aide d'une encre dont la structure interne change lorsqu'elle est exposée à des variations physiques de son environnement.

Ainsi, par exemple, les films 530 et 535 peuvent utiliser une encre qui n'est transparente que sous certaines conditions de température et l'élément graphique d'authentification 540 peut utiliser une encre qui n'est opaque que sous certaines conditions électriques. Il est alors nécessaire de soumettre le document sécurisé, ou au moins une partie de celui-ci à une température et à un environnement électrique prédéterminés pour visualiser, par transparence, l'élément graphique d'authentification 540.

La figure 6, comprenant les figures 6a, 6b et 6c, illustre l'observation qui peut être faite du document sécurisé 500, présenté sur la figure 5, lorsque les conditions d'éclairage et l'environnement d'utilisation changent.

La figure 6a représente une vue du document sécurisé 500 dans des conditions normales d'éclairage et dans un environnement normal d'utilisation. La figure 6a représente donc le document sécurisé 500 tel qu'il peut être visualisé par un utilisateur. Comme illustré, un visuel 600 est imprimé sur le document sécurisé 500. Le visuel est par exemple imprimé sur une face externe des couches opaques (références 515 et 520 sur la figure 5) et visible à travers l'overlay (références 505 et 510 sur la figure 5).

Là encore, les conditions normales d'éclairage sont, par exemple, un éclairage naturel ou artificiel ne faisant pas appel à des instruments optiques particuliers et un environnement normal d'utilisation est, par exemple, une température comprise entre 0°C et 35°C.

Dans ces conditions, les couches opaques (références 515 et 520 sur la figure 5) dissimulent l'élément graphique d'authentification 540 ainsi que les motifs formés par les films 530 et 540.

La figure 6b représente une vue du document sécurisé 500, éclairé à l'aide d'une lumière intense et ponctuelle, vu par transparence, dans un environnement normal d'utilisation. La lumière intense et ponctuelle est obtenue, par exemple, à l'aide d'un dispositif tel qu'une source lumineuse Flexilux de la société Schölly. Comme illustré, la lumière intense et ponctuelle permet de révéler les motifs formés par les films 530 et 535, ici le logo « OCS ». L'élément graphique d'authentification 540, dissimulé entre les films 530 et 535, n'est pas visible.

La figure 6c illustre une vue du document sécurisé 500, éclairé à l'aide d'une lumière intense et ponctuelle, vu par transparence, dans un environnement d'utilisation particulier, par exemple, dans le cas d'une encre thermochromique, un environnement dans lequel le document sécurisé, ou une partie de celui-ci, est porté à une température supérieure à 40°C, c'est-à-dire un environnement permettant de rendre l'encre des films 530 et 535 transparente. La chaleur peut être générée par la source de lumière elle-même ou par une autre source. Dans ces conditions, l'encre utilisée pour former les films 530 et 535 devient transparente. Il est ainsi possible de visualiser et/ou d'identifier l'élément graphique d'authentification 540.

La combinaison des couches opaques, des films d'encre dont les caractéristiques varient avec les conditions physiques dans lesquelles se trouve le document sécurisé, ou au moins une partie de celui-ci, et des éléments graphiques d'authentification imprimés ou non à l'aide d'une encre dont les caractéristiques varient avec les conditions physiques dans lesquelles se trouve le document sécurisé, ou au moins une partie de celui-ci, permet de renforcer le niveau de sécurité des documents sécurisés. En effet, les éléments graphiques d'authentification sont invisibles en condition normale, ils ne peuvent être observés que par réflexion ou, avantageusement, par transparence à l'aide d'une lumière intense, de préférence ponctuelle. De plus, les éléments graphiques d'authentification dissimulés ne se révèlent que dans des conditions particulières, par exemple si le document sécurisé, ou une partie de celui-ci, est chauffée. Cette sécurité est très difficilement violable car il faut délaminer le document sécurisé sans l'abîmer et sans abîmer les éléments graphiques d'authentification.

L'encre utilisée pour former le film 530 peut être différente de l'encre utilisée pour former le film 535 afin d'imposer une contrainte forte sur l'environnement permettant de rendre ces encres transparentes simultanément.

L'invention peut également être mise en oeuvre avec l'un seulement des deux films 530 et 535.

Un exemple du procédé pour fabriquer le document sécurisé illustré sur les figures 5 et 6 est représenté sur la figure 4. Cependant, contrairement au procédé de fabrication décrit par référence à cette figure, l'étape 405 consiste ici à,
- imprimer un premier film d'encre dont les caractéristiques varient avec les conditions physiques dans lesquelles se trouve le document sécurisé sur une face intérieure de l'une des couches opaques ou, plus généralement, sur une face d'une couche interne ;
- imprimer un élément visuel d'authentification sur le film préalablement imprimé ; et,
- imprimer sur l'ensemble, sur une autre face intérieure de l'une des couches opaques ou, plus généralement, sur une autre face d'une couche interne au moins un second film d'encre dont les caractéristiques varient avec les conditions physiques dans lesquelles se trouve la carte d'identification.

Il convient de noter qu'il est possible d'imprimer les films d'encre dont les caractéristiques varient avec les conditions physiques dans lesquelles se trouve la carte d'identification et les éléments visuels d'authentification sur des couches différentes à partir du moment où ces impressions sont au moins partiellement alignées et que l'élément graphique d'authentification est compris, au moins partiellement, entre les films d'encre et les couches opaques.

La figure 7 illustre un exemple de dispositif 700 pour authentifier un document sécurisé tel que décrit précédemment, c'est-à-dire pour vérifier la présence d'un élément graphique d'authentification dans l'épaisseur du document sécurisé. Le dispositif 700 comprend un support de document 705 comprenant lui-même une zone 710 transparente ou évidée permettant d'observer, par transparence, un document placé sur le support 705.

Une cavité du dispositif 700 comprend des moyens d'éclairage 715, ces moyens d'éclairage 715 étant situés à l'opposé du support 705 par rapport au point à partir duquel un utilisateur observe un document sécurisé placé dans le support 705. De préférence, les moyens d'éclairage 715 permettent de produire une lumière intense dirigée vers la zone transparente 710 ou, plus précisément, sur l'emplacement de la zone transparente 710 où un élément graphique d'authentification doit être observé.

De façon avantageuse, des parois opaques 720 permettent d'isoler les moyens d'éclairage 715 de telle sorte que l'utilisateur du dispositif 700 ne soit pas ébloui lorsqu'il observe un document sécurisé par transparence.

De plus, le dispositif 700 comprend des moyens 725 permettant de modifier la structure de l'encre utilisée dans le document sécurité analysé. La nature de ces moyens dépend du type d'encre utilisée dans le document sécurisé analysé. Il peut s'agir, par exemple, de moyens de chauffage. De façon avantageuse, le dispositif 700 dispose d'un contrôleur 730 permettant de contrôler les moyens 725 pour choisir, par exemple, la température à laquelle doit être portée un document sécurisé, ou une partie de celui-ci, inséré dans le support 705. Le dispositif 700 peut intégrer plusieurs types de moyens 725 pouvant chacun être contrôlé indépendamment par un contrôleur 730 adapté, afin que le dispositif 700 puisse être utilisé pour différents types d'encre ou pour déterminer un environnement dans lequel plusieurs paramètres doivent être contrôlés simultanément.

L'encre dont les caractéristiques varient avec les conditions physiques dans lesquelles se trouve le document sécurisé, utilisée pour former les films et/ou les éléments graphiques d'authentification, est de préférence imprimée par sérigraphie qui permet un dépôt d'une épaisseur suffisante pour obtenir l'effet souhaité. L'impression est ici réalisée sur une face d'une couche intérieure du document sécurisé. L'encre peut être à séchage par UV ou par flux d'air chaud. Tout type d'élément graphique tel que du texte, des dessins, des logos et des numéros peut être imprimé. Une large gamme de couleurs peut être utilisée.

L'impression avec une encre dont les caractéristiques varient avec les conditions physiques dans lesquelles se trouve le document sécurisé peut être combinée avec une impression classique de telle sorte que seule une partie des motifs apparaît et disparaît avec les changements d'environnement physique du document sécurisé.

Les motifs imprimés permettant l'authentification, qui ne représentent pas des informations personnelles, sont avantageusement identiques pour un lot de documents sécurisés. Comme indiqué précédemment, l'étape de personnalisation est de préférence réalisée ultérieurement lorsque le document sécurisé est assemblé.

D'autres modes d'impression tels que l'impression par transfert thermique et l'impression utilisant un laser peuvent être utilisés.

Naturellement, pour satisfaire des besoins spécifiques, une personne compétente dans le domaine de l'invention pourra appliquer des modifications dans la description précédente.

## Revendications

1. Document sécurisé (200, 500) comportant une pluralité de couches (205, 210, 215, 220, 225) superposées et scellées de façon inamovible, formant deux faces externes parallèles, une desdites couches (205, 210, 215, 220, 225) comportant sur une face interne un motif (230, 540) réalisé au moins partiellement avec une encre dont les caractéristiques visuelles varient selon au moins une condition physique de l'environnement dans lequel ladite encre se trouve, le document sécurisé (200, 500) étant **caractérisé en ce qu'**il comprend en outre au moins une première zone opaque (215, 220, 515, 520) formée entre ledit motif (230, 540) et l'une desdites deux faces externes et au moins une seconde zone opaque (215, 220, 515, 520) formée entre ledit motif et l'autre desdites deux faces externes, lesdites première et seconde zones opaques (215, 220, 515, 520) masquant au moins partiellement ledit motif.

2. Document sécurisé (200, 500) selon la revendication précédente **caractérisé en ce que** ledit document sécurisé (200, 500) est une carte à microcircuit ayant une épaisseur sensiblement égale à 0,76mm, conforme à la norme ISO 7816.

3. Document sécurisé (200, 500) selon l'une quelconque des revendications précédentes **caractérisé en ce qu'**au moins l'une desdites couches (205, 210, 215, 220, 225) est réalisée en matériau plastique.

4. Document sécurisé (200, 500) selon l'une quelconque des revendications précédentes **caractérisé en ce qu'**une couche comprenant au moins une partie de ladite première ou seconde zone opaque (215, 220, 515, 520) a une épaisseur comprise entre 100 et 350µm.

5. Document sécurisé (200, 500) selon l'une quelconque des revendications précédentes **caractérisé en ce que** ladite encre comprend au moins deux états liés à ladite au moins une condition physique de l'environnement dans lequel ladite encre se trouve, l'un desdits au moins deux états permettant la visualisation dudit motif (230, 540) au travers desdites au moins une première et une seconde zones opaques (215, 220, 515, 520).

6. Document sécurisé (200, 500) selon la revendication 5 **caractérisé en ce que** ledit un desdits au moins deux états est un état selon lequel ladite encre est colorée.

7. Document sécurisé (200, 500) selon l'une quelconque des revendications 1 à 4 **caractérisé en ce qu'**un second motif (530, 535), différent dudit motif (230, 540) appelé premier motif (230, 540) est réalisé sur une face interne, ledit second motif étant au moins partiellement aligné avec ledit premier motif (230, 540) et lesdites au moins une première et une seconde zones opaques (215, 220, 515, 520) formées entre ledit motif et lesdites deux faces externes, ladite encre comprenant au moins deux états liés à ladite au moins une condition physique de l'environnement dans lequel ladite encre se trouve, l'un desdits au moins deux états étant translucide pour permettre la visualisation dudit second motif au travers de ladite au moins une zone opaque, l'encre dudit second motif (530, 535) étant sensiblement stable par rapport à ladite au moins une condition physique de l'environnement dans lequel ladite encre se trouve.

8. Procédé de fabrication d'un document sécurisé (200, 500) selon l'une quelconque des revendications 1 à 6, le procédé étant **caractérisé en ce qu'**il comprend les étapes suivantes,
- impression (405) d'au moins une partie dudit motif (230, 540) avec ladite encre sur une face d'une première couche de ladite pluralité de couches ; et,
- assemblage (410, 415) de ladite première couche comprenant ledit motif (230, 540) avec au moins une seconde couche, ledit motif étant situé entre lesdites première et seconde couches.

9. Procédé selon la revendication précédente pour fabriquer un document sécurisé (200, 500) selon la revendication 7, le procédé comprenant en outre une étape d'impression d'au moins une partie dudit second motif (530, 535) sur ladite au moins une partie dudit premier motif (230, 540); ledit second motif (530, 535) étant situé entre lesdites première et seconde couches (215, 220, 515, 520).

10. Procédé selon la revendication 8 pour fabriquer un document sécurisé (200, 500) selon la revendication 7, le procédé comprenant en outre une étape d'impression d'au moins une partie dudit second motif (530, 535) sur une face de ladite seconde couche, ledit second motif (530, 535) étant situé entre lesdites première et seconde couches.

11. Procédé selon l'une quelconque des revendications 8 à 10 **caractérisé en ce que** ladite étape d'assemblage comprend une étape d'assemblage par laminage.

12. Dispositif (700) pour authentifier un document sécurisé (200, 500) selon l'une quelconque des revendications 1 à 7, le dispositif étant **caractérisé en ce qu'**il comprend les moyens suivants,
- moyens (705) pour recevoir pour ledit document sécurisé (200, 500);
- moyens (715) pour éclairer au moins partiellement ledit document sécurisé (200, 500) lorsque ledit document sécurisé (200, 500) est placé dans lesdits moyens (705) pour recevoir ledit document sécurisé (200, 500), lesdits moyens (715) pour éclairer permettant d'observer, par transparence, ledit document (200, 500) ;
- moyens (725) pour modifier l'état de ladite encre dont les caractéristiques varient avec ladite au moins une condition physique de l'environnement dans lequel ladite encre se trouve ; et,
- moyens (720) pour isoler optiquement lesdits moyens (715) d'éclairage.

13. Procédé d'authentification d'un document sécurisé (200, 500) selon l'une quelconque des revendications 1 à 6, le procédé étant **caractérisé en ce qu'**il comprend les étapes suivantes,
- éclairage d'au moins une partie dudit document sécurisé (200, 500) comprenant au moins une partie dudit motif (230, 540) avec une lumière intense ;
- visualisation d'au moins une partie dudit motif (230, 540) au travers de ladite au moins une première ou seconde zones opaques (215, 220, 515, 520)
- changement de ladite au moins une condition physique de l'environnement dans lequel ladite encre se trouve ; et,
- observation de l'évanescence d'au moins une partie dudit motif (230, 540).

14. Procédé selon la revendication précédente pour authentifier un document sécurisé (200, 500) selon la revendication 7, le procédé comprenant en outre les étapes suivantes,
- éclairage d'au moins une partie dudit document sécurisé (200, 500) comprenant au moins une partie dudit second motif (520, 535) avec une lumière intense ; et, après avoir changé ladite au moins une condition physique de l'environnement dans lequel ladite encre se trouve,
- visualisation d'au moins une partie dudit second motif (530, 535) au travers de ladite au moins une zone opaque.

15. Procédé selon la revendication 13 ou la revendication 14 comprenant en outre une étape de mise en oeuvre d'une source de lumière artificielle pour générer ladite lumière intense.

## Patentansprüche

1. Sicherheitsdokument (200, 500), das eine Vielzahl von Schichten (205, 210, 215, 220, 225) umfasst, die übereinanderliegend und durch Siegeln unlösbar miteinander verbunden sind, wodurch zwei äußere parallele Flächen ausgebildet sind, wobei eine der Schichten (205, 210, 215, 220, 225) an einer inneren Fläche ein Motiv (230, 540) aufweist, das mindestens teilweise mit einer Druckfarbe verwirklicht ist, deren optische Eigenschaften sich entsprechend mindestens einer physikalischen Bedingung der Umgebung, in der sich die Druckfarbe befindet, verändern, wobei das Sicherheitsdokument (200, 500) **dadurch gekennzeichnet ist, dass** es außerdem mindestens einen ersten opaken Bereich (215, 220, 515, 520) umfasst, der zwischen dem Motiv (230, 540) und einer der zwei äußeren Flächen ausgebildet ist, und mindestens einen zweiten opaken Bereich (215, 220, 515, 520), der zwischen dem Motiv und der anderen der zwei äußeren Flächen ausgebildet ist, wobei der erste opake Bereich und der zweite opake Bereich (215, 220, 515, 520) das Motiv zumindest teilweise überdecken.

2. Sicherheitsdokument (200, 500) nach dem vorhergehenden Anspruch, **dadurch gekennzeichnet, dass** das Sicherheitsdokument (200, 500) eine mit der Norm ISO 7816 konforme Chipkarte bzw. Mikrochipkarte ist, deren Dicke im Wesentlichen gleich 0,76 mm beträgt.

3. Sicherheitsdokument (200, 500) nach einem der vorhergehenden Ansprüche, **dadurch gekennzeichnet, dass** mindestens eine der Schichten (205, 210, 215, 220, 225) aus Kunststoff hergestellt ist.

4. Sicherheitsdokument (200, 500) nach einem der vorhergehenden Ansprüche, **dadurch gekennzeichnet, dass** eine Schicht, die mindestens einen Teil des ersten oder zweiten opaken Bereiches (215, 220, 515, 520) umfasst, eine Dicke zwischen 100 und 350 µm aufweist.

5. Sicherheitsdokument (200, 500) nach einem der vorhergehenden Ansprüche, **dadurch gekennzeichnet, dass** die Druckfarbe mindestens zwei Zustände annehmen kann, die an die mindestens eine physikalische Bedingung der Umgebung geknüpft sind, in der sich die Druckfarbe befindet, wobei einer der mindestens zwei Zustände die Sichtbarmachung bzw. Visualisierung des Motivs (230, 540) durch den mindestens einen ersten opaken Bereich und mindestens einen zweiten opaken Bereich (215, 220, 515, 520) hindurch ermöglicht.

6. Sicherheitsdokument (200, 500) nach Anspruch 5, **dadurch gekennzeichnet, dass** der eine der mindestens zwei Zustände ein Zustand ist, gemäß dem die Druckfarbe farbig ist.

7. Sicherheitsdokument (200, 500) nach einem der Ansprüche 1 bis 4, **dadurch gekennzeichnet, dass** ein zweites Motiv (530, 535), welches von dem Motiv (230, 540), das als erstes Motiv (230, 540) bezeichnet wurde, verschieden ist, an einer inneren Fläche verwirklicht ist, wobei das zweite Motiv mindestens teilweise mit dem ersten Motiv (230, 540) und dem mindestens einen ersten opaken Bereich sowie dem mindestens einen zweiten opaken Bereich (215, 220, 515, 520), die beide zwischen dem Motiv und den zwei äußeren Flächen ausgebildet sind, fluchtet, wobei die Druckfarbe mindestens zwei Zustände annehmen kann, die an die mindestens eine physikalische Bedingung der Umgebung geknüpft sind, in der sich die Druckfarbe befindet, wobei einer der mindestens zwei Zustände transluzent ist, um die Sichtbarmachung bzw. Visualisierung des zweiten Motivs durch den mindestens einen opaken Bereich hindurch zu ermöglichen, wobei die Druckfarbe des zweiten Motivs (530, 535) im Wesentlichen beständig in Bezug auf die mindestens eine physikalische Bedingung der Umgebung ist, in der sich die Druckfarbe befindet.

8. Verfahren zum Herstellen eines Sicherheitsdokuments (200, 500) nach einem der Ansprüche 1 bis 6, wobei das Verfahren **dadurch gekennzeichnet ist, dass** es die folgenden Schritte umfasst:
- Drucken (405) mindestens eines Teils des Motivs (230, 540) mit der Druckfarbe auf eine Fläche einer ersten Schicht der Vielzahl von Schichten; und
- Zusammenfügen (410, 415) der ersten Schicht, die das Motiv (230, 540) aufweist, mit mindestens einer zweiten Schicht, wobei sich das Motiv zwischen der ersten und zweiten Schicht befindet.

9. Verfahren nach dem vorhergehenden Anspruch zum Herstellen eines Sicherheitsdokuments (200, 500) nach Anspruch 7, wobei das Verfahren außerdem einen Schritt des Druckens mindestens eines Teils des zweiten Motivs (530, 535) über den mindestens einen Teil des ersten Motivs (230, 540) umfasst; wobei sich das zweite Motiv (530, 535) zwischen der ersten und zweiten Schicht (215, 220, 515, 520) befindet.

10. Verfahren nach Anspruch 8 zum Herstellen eines Sicherheitsdokuments (200, 500) nach Anspruch 7, wobei das Verfahren außerdem einen Schritt des Druckens mindestens eines Teils des zweiten Motivs (530, 535) auf eine Fläche der zweiten Schicht umfasst; wobei sich das zweite Motiv (530, 535) zwischen der ersten und zweiten Schicht befindet.

11. Verfahren nach einem der Ansprüche 8 bis 10, **dadurch gekennzeichnet, dass** der Schritt des Zusammenfügens einen Laminierschritt umfasst.

12. Vorrichtung (700) zum Authentifizieren eines Sicherheitsdokuments (200, 500) nach einem der Ansprüche 1 bis 7, wobei die Vorrichtung **dadurch gekennzeichnet ist, dass** sie die folgenden Mittel umfasst:
- Mittel (705) zum Aufnehmen des Sicherheitsdokuments (200, 500);
- Mittel (715) zum Beleuchten, zumindest teilweise, des Sicherheitsdokuments (200, 500), wenn das Sicherheitsdokument (200, 500) in den Mitteln (705) zum Aufnehmen des Sicherheitsdokuments (200, 500) angeordnet ist, wobei die Mittel (715) zum Beleuchten ermöglichen, und zwar durch die Lichtdurchlässigkeit, das Dokument (200, 500) zu beobachten;
- Mittel (725) zum Ändern des Zustandes der Druckfarbe, deren Eigenschaften sich mit der mindestens einen physikalischen Bedingung der Umgebung, in der sich die Druckfarbe befindet, ändern; und
- Mittel (720) zum Isolieren, auf optischem Wege, der Mittel (715) zum Beleuchten.

13. Verfahren zum Authentifizieren eines Sicherheitsdokuments (200, 500) nach einem der Ansprüche 1 bis 6, wobei das Verfahren **dadurch gekennzeichnet ist, dass** es die folgenden Schritte umfasst:
- Beleuchten mindestens eines Teils des Sicherheitsdokuments (200, 500), der mindestens einen Teil des Motivs (230, 540) umfasst, mit intensivem Licht;
- Sichtbarmachen bzw. Visualisieren mindestens eines Teils des Motivs (230, 540) durch den mindestens einen ersten oder mindestens einen zweiten opaken Bereich (215, 220, 515, 520) hindurch;
- Verändern der mindestens einen physikalischen Bedingung der Umgebung, in der sich die Druckfarbe befindet; und
- Beobachten des Verblassens des mindestens einen Teils des Motivs (230, 540).

14. Verfahren nach dem vorhergehenden Anspruch zum Authentifizieren eines Sicherheitsdokuments (200, 500) nach Anspruch 7, wobei das Verfahren außerdem die folgenden Schritte umfasst:
- Beleuchten mindestens eines Teils des Sicherheitsdokuments (200, 500), der mindestens einen Teil des zweiten Motivs (530, 535) umfasst, mit intensivem Licht;
und, nachdem die mindestens eine physikalische Bedingung der Umgebung, in der sich die Druckfarbe befindet, verändert wurde,
- Sichtbarmachen bzw. Visualisieren mindestens eines Teils des zweiten Motivs (530, 535) durch den mindestens einen opaken Bereich hindurch.

15. Verfahren nach Anspruch 13 oder Anspruch 14, das außerdem einen Schritt der Anwendung einer Kunstlichtquelle umfasst, um das intensive Licht zu erzeugen.

## Claims

1. Secure document (200, 500) comprising a plurality of layers (205, 210, 215, 220, 225) which are stacked and non-releasably sealed, forming two parallel outer faces, one of said layers (205, 210, 215, 220, 225) comprising on an inner face a pattern (230, 540) produced at least in part using an ink of which the visual characteristics vary according to at least one physical condition of the environment in which said ink is located, the secure document (200, 500) being **characterised in that** it further comprises at least a first opaque region (215, 220, 515, 520) formed between said pattern (230, 540) and one of said two outer faces and at least a second opaque region (215, 220, 515, 520) formed between said pattern and the other of said two outer faces, said first and second opaque regions (215, 220, 515, 520) masking said pattern at least in part.

2. Secure document (200, 500) according to the preceding claim, **characterised in that** said secure document (200, 500) is a microcircuit card having a thickness substantially equal to 0.76 mm, in accordance with ISO standard 7816.

3. Secure document (200, 500) according to anyone of the preceding claims, **characterised in that** at least one of said layers (205, 210, 215, 220, 225) is made of plastics material.

4. Secure document (200, 500) according to anyone of the preceding claims, **characterised in that** a layer comprising at least a portion of said first or second opaque region (215, 220, 515, 520) has a thickness of between 100 and 350 µm.

5. Secure document (200, 500) according to anyone of the preceding claims, **characterised in that** said ink has at least two states linked to said at least one physical condition of the environment in which said ink is located, one of said at least two states allowing said pattern (230, 540) to be viewed through said at least a first and a second opaque regions (215, 220, 515, 520).

6. Secure document (200, 500) according to claim 5, **characterised in that** said one of said at least two states is a state in which said ink is coloured.

7. Secure document (200, 500) according to anyone of claims 1 to 4, **characterised in that** a second pattern (530, 535), which is different from said pattern (230, 540) referred to as the first pattern (230, 540), is provided on an inner face, said second pattern being aligned at least in part with said first pattern (230, 540) and said at least a first and a second opaque regions (215, 220, 515, 520) formed between said pattern and said two outer faces, said ink having at least two states linked to said at least one physical condition of the environment in which said ink is located, one of said at least two states being translucent to allow said second pattern to be viewed through said at least one opaque region, the ink of said second pattern (530, 535) being substantially stable in relation to said at least one physical condition of the environment in which said ink is located.

8. Method for producing a secure document (200, 500) according to anyone of claims 1 to 6, the method being **characterised in that** it comprises the following steps:
- printing (405) at least a portion of said pattern (230, 540) using said ink on a face of a first layer of said plurality of layers; and
- assembling (410, 415) said first layer comprising said pattern (230, 540) and at least a second layer, said pattern being situated between said first and second layers.

9. Method according to the preceding claim for producing a secure document (200, 500) according to claim 7, the method further comprising a step of printing at least a portion of said second pattern (530, 535) on said at least a portion of said first pattern (230, 540), said second pattern (530, 535) being situated between said first and second layers (215, 220, 515, 520).

10. Method according to claim 8 for producing a secure document (200, 500) according to claim 7, the method further comprising a step of printing at least a portion of said second pattern (530, 535) on a face of said second layer, said second pattern (530, 535) being situated between said first and second layers.

11. Method according to anyone of claims 8 to 10, **characterised in that** said assembling step comprises a step of assembling by lamination.

12. Device (700) for authenticating a secure document (200, 500) according to anyone of claims 1 to 7, the device being **characterised in that** it comprises the following means:
- means (705) for receiving said secure document (200, 500);
- means (715) for illuminating said secure document (200, 500) at least in part when said secure document (200, 500) is placed in said means (705) for receiving said secure document (200, 500), said illuminating means (715) making it possible to observe said document (200, 500) by light passing through the document;
- means (725) for modifying the state of said ink of which the characteristics vary with said at least one physical condition of the environment in which said ink is located; and
- means (720) for optically isolating said illuminating means (715).

13. Method for authenticating a secure document (200, 500) according to anyone of claims 1 to 6, the method being **characterised in that** it comprises the following steps:
- illuminating at least a portion of said secure document (200, 500) comprising at least a portion of said pattern (230, 540) with an intense light;
- viewing at least a portion of said pattern (230, 540) through said at least a first or second opaque region (215, 220, 515, 520);
- changing said at least one physical condition of the environment in which said ink is located; and
- observing the evanescence of at least a portion of said pattern (230, 540).

14. Method according to the preceding claim for authenticating a secure document (200, 500) according to claim 7, the method further comprising the following steps:
- illuminating at least a portion of said secure document (200, 500) comprising at least a portion of said second pattern (530, 535) with an intense light;
and, after changing said at least one physical condition of the environment in which said ink is located,
- viewing at least a portion of said second pattern (530, 535) through said at least one opaque region.

15. Method according to either claim 13 or claim 14, further comprising a step of using a source of artificial light to generate said intense light.
